# FASCICULE DE BREVET EUROPEEN

(11) **EP 4 142 952 B1**
(45) Date de publication et mention de la délivrance du brevet: **26.06.2024**
(21) Numéro de dépôt: 21731238.8
(22) Date de dépôt: 27.04.2021
(51) Int. Cl.: B05B 11/00

(54) **DISTRIBUTEUR DE PRODUIT FLUIDE**
SPENDER FÜR FLÜSSIGE PRODUKTE
FLUID PRODUCT DISPENSER

(30) Priorité: 28.04.2020 FR 2004229
(43) Date de publication de la demande: 08.03.2023
(73) Titulaire: APTAR France SAS, 27110 Le Neubourg (FR)
(72) Inventeur: LAFOSSE, Alain, 76520 Franqueville Saint Pierre (FR); KANAREK, Yann, 27790 Rosay sur Lieure (FR)
(74) Mandataire: CAPRI
(86) Numéro de dépôt international: PCT/FR2021/050727
(87) Numéro de publication internationale: WO 2021/219955

(56) Documents cités:
- WO-A1-2009/150351
- US-A1- 2009 152 303

## Description

La présente invention concerne un distributeur de produit fluide comprenant un réservoir de produit fluide pourvu d'un col définissant intérieurement une ouverture vers le haut et communiquant avec l'intérieur du réservoir et extérieurement au moins un épaulement d'accrochage externe orienté vers le bas. Le distributeur comprend également une tête de distribution montée sur le col du réservoir et comprenant un organe de distribution, tel qu'une pompe ou une valve, et un organe de fixation en prise à la fois avec le col du réservoir et l'organe de distribution. L'organe de fixation comprend une jupe formant au moins une saillie d'accrochage interne apte à venir axialement en prise d'accrochage en-dessous de l'épaulement d'accrochage du col.

De tels distributeurs sont fréquemment utilisés dans les domaines de la parfumerie, de la cosmétique ou encore de la pharmacie.

Dans l'art antérieur, on connait le document FR2948344 qui décrit un système de fixation pour fixer de manière démontable un organe de distribution (pompe ou valve) sur un col de réservoir. Ce système comprend :
- une bague de fixation comprenant des pattes axiales souples aptes à s'accrocher autour du col de réservoir, les pattes étant séparées par des fentes axiales,
- un manchon de verrouillage engagé autour de la bague de fixation de manière à bloquer les pattes en prise autour du col.

Le manchon forme plusieurs secteurs de verrouillage destinés à venir en prise avec les pattes pour les bloquer autour du col et plusieurs secteurs de déverrouillage hors de contact de la bague. Le manchon est déplaçable en rotation autour de la bague entre une position de montage dans laquelle les secteurs de verrouillage sont en prise avec les pattes, et une position de démontage dans laquelle les secteurs de verrouillage sont situés au niveau des fentes pour permettre aux pattes de se déformer pour se libérer de leur prise avec le col.

Ce système de fixation de l'art antérieur présente plusieurs inconvénients, et notamment :
- le manchon doit pouvoir tourner autour de la bague, ce qui implique que la bague doit être bloquée en rotation sur le col,
- la gestuelle n'est pas intuitive, car elle implique d'abord de tourner le manchon sur un angle précis, puis ensuite de tirer sur le manchon pour dégager en force les pattes souples de la bague de fixation d'en-dessous du col. Sans mode d'emploi écrit, il n'est pas possible de retirer une tête de distribution du col avec ce système de fixation.

Dans l'art antérieur, on connait également le document WO2009/150351 qui décrit un distributeur comprenant un réservoir avec un col fileté et un organe de fixation comprenant une jupe déformable et malléable destinée à venir en prise avec le col fileté, et une frette rigide engagée autour de la jupe pour pousser radialement la jupe contre le col fileté de manière à déformer la jupe contre le filet du col pour créer une empreinte de filet dans la jupe. La jupe de l'organe de fixation est donc amenée en prise avec le col fileté par un déplacement radial vers l'intérieur, et non pas un déplacement axial par rotation, comme c'est le cas avec les jupes filetées classiques. Avant le premier montage de la jupe sur un col fileté, la jupe ne comporte aucune empreinte de filet : ce n'est que lors de la poussée radiale effectuée à l'aide de la frette que l'empreinte de filet est créée par déformation plastique de la jupe déformable et malléable. Le matériau constitutif de la jupe déformable et malléable flue plastiquement autour des filets du col du réservoir pour atteindre un état final avec une empreinte de filet satisfaisante.

Ce distributeur de l'art antérieur permet ainsi de monter la jupe autour du col sans rotation et permet ensuite de retirer la jupe du col par dévissage. Ce distributeur répond donc à une exigence de recyclage en permettant la séparation de ces éléments constitutifs. Cependant, il a été constaté empiriquement qu'il n'est pas possible de revisser la jupe sur col pour plusieurs raisons. La première étant que le contact entre la jupe et le col est extrêmement intime et serré, de sorte qu'il n'y a absolument aucun jeu. La seconde vient du fait que la jupe se détend légèrement lorsqu'elle est retirée du col du fait de sa malléabilité. La troisième raison est liée au fait que la jupe est formée de pattes souples séparées par des fentes : lorsque l'on veut revisser la jupe, ses pattes viennent accrocher le filet du col et se mettent en travers, rendant alors impossible le revissage. Il n'est donc pas possible de réutiliser ce distributeur, qui ne répond pas à l'exigence actuelle de durabilité.

La présente invention a pour but de proposer un autre type de fixation amovible dont le montage s'opère aussi par poussée axiale pure, mais qui met en oeuvre un encliquetage ou harponnage sans déformation/fluage de matière et sans l'aide d'une frette ou d'un manchon de blocage. La libération de la bague (jupe) s'opère simplement par un mouvement naturel et intuitif de rotation de la bague (jupe) autour du col, mais sans l'aide d'un filetage.

Pour ce faire, la présente invention propose un distributeur de produit fluide comprenant :
- un réservoir de produit fluide pourvu d'un col définissant intérieurement une ouverture axiale orientée vers le haut et communiquant avec l'intérieur du réservoir, le col (1) définissant extérieurement au moins un épaulement d'accrochage horizontal orienté vers le bas,
- une tête de distribution montée axialement sur le col du réservoir, la tête comprenant un organe de distribution, tel qu'une pompe ou une valve et une bague de fixation en prise à la fois avec le col du réservoir et l'organe de distribution, la bague de fixation comprenant une jupe comprenant au moins une saillie d'accrochage interne qui vient se loger en-dessous dudit au moins un épaulement d'accrochage horizontal,
caractérisé en ce que ledit au moins un épaulement d'accrochage horizontal est formé au niveau d'une embase ovale du col qui forme une paroi externe ovale présentant une section transversale horizontale de forme globalement ovale, hormis au niveau dudit au moins un épaulement d'accrochage horizontal.

Avantageusement, la (ou les) saillie d'accrochage interne est formée au niveau d'une jupe du col qui présente une section transversale horizontale de forme globalement ovale, de manière à ce que la jupe entoure sensiblement sans jeu l'embase ovale du col avec la (ou les) saillie d'accrochage interne en prise sous le (ou les) épaulement d'accrochage horizontal respectif.

C'est la rotation relative entre les deux éléments de forme ovale qui va permettre à la (ou les) saillie d'accrochage interne d'en-dessous de (ou des) épaulement d'accrochage horizontal respectif. Plus précisément, c'est la déformation élastique de la jupe ovale vers une forme moins ovale ou plus ronde qui va extraire ou désengager la (ou les) saillie d'accrochage interne d'en-dessous de (ou des) épaulement d'accrochage horizontal respectif.

Selon un mode de réalisation avantageux, l'embase ovale peut en outre former au moins une rampe de libération, la saillie d'accrochage, initialement en prise d'accrochage en-dessous de son épaulement d'accrochage horizontal respectif, étant contrainte radialement vers l'extérieur sur la rampe de libération par rotation de la jupe autour de l'embase ovale du col, libérant ainsi la saillie d'accrochage de sa prise d'accrochage d'en-dessous de l'épaulement d'accrochage. Avantageusement, la rampe de libération relie deux zones de col qui sont décalées radialement et situées axialement au même niveau, à savoir une zone de fond située axialement en-dessous d'un épaulement d'accrochage horizontal et la paroi externe ovale.

Le document US2009/152303 décrit un distributeur de produit fluide.

Contrairement aux documents FR2948344 et WO2009/150351, la rotation de la jupe permet de désengager la (ou les) saillie d'accrochage d'en-dessous de l'épaulement d'accrochage respectif en la (ou les) sollicitant radialement vers l'extérieur au moyen de rampes, qui sont distinctes des épaulements d'accrochage. L'accrochage de la saillie sous l'épaulement est entièrement assuré par la jupe, sans l'aide d'une frette ou manchon de blocage. La (ou les) rampe peut être qualifiée de « verticale », car sa plus grande pente est horizontale.

Selon un aspect de l'invention, l'embase ovale peut former au moins un évidement d'accrochage (et de préférence deux) qui s'étend en creux à partir de la paroi externe ovale, cet évidement d'accrochage formant l'épaulement d'accrochage horizontal, la zone de fond et avantageusement au moins une rampe de libération. L'évidement d'accrochage peut être partiellement ou entièrement entouré par la paroi externe ovale et ne constituer que le seul défaut dans l'« ovalité » de la paroi externe ovale. La paroi externe ovale peut donc être parfaitement cylindrique, sauf à l'endroit du ou des évidement(s) d'accrochage.

Selon un autre aspect de l'invention, l'embase ovale définit deux parties de forte courbure et deux parties de faible courbure, et la jupe définit deux secteurs de forte courbure et deux secteurs de faible courbure, ledit au moins un épaulement d'accrochage horizontal étant situé au niveau d'au moins une partie de faible courbure, et ladite au moins une saillie d'accrochage interne étant située au niveau d'au moins un secteur de faible courbure.

Avantageusement, l'embase ovale forme au moins une rampe d'expansion radiale axialement au-dessus de l'épaulement d'accrochage horizontal pour déformer élastiquement la jupe afin que la saillie d'accrochage interne puisse s'engager par détente élastique en-dessous de son épaulement d'accrochage horizontal respectif. Cette rampe d'expansion peut se présenter sous la forme d'une simple arête, pente ou came orientée vers l'extérieur et vers le haut et sur laquelle la saillie d'accrochage interne peut glisser avec frottement.

Selon une autre caractéristique de l'invention, le col peut comprendre une cheminée cylindrique circulaire qui s'étend axialement vers le haut à partir de l'embase ovale, cette cheminée cylindrique circulaire étant pourvue de deux contreforts disposés de manière diamétralement opposée, chaque contrefort formant une rampe d'indexation angulaire qui s'étend radialement vers l'extérieur et le haut en reliant la cheminée cylindrique circulaire à la paroi externe ovale. De préférence, le diamètre externe de la cheminée est inférieur à la plus petite dimension de l'embase ovale, de sorte qu'un rebord annulaire est formé par l'embase ovale tout autour de la cheminée.

Selon un autre aspect, la bague de fixation peut comprendre une bride annulaire à partir de laquelle la jupe s'étend vers le bas, la jupe définissant deux secteurs de forte courbure et deux secteurs de faible courbure, les deux secteurs de faible courbure étant séparés de la bride annulaire par des fentes horizontales pour conférer une capacité de déformation radiale aux deux secteurs de faible courbure. A la place de ces deux fentes horizontales, on peut aussi prévoir quatre fentes verticales qui séparent les secteurs les uns des autres.

Selon encore un autre aspect, la bague de fixation peut comprendre une douille de montage cylindrique circulaire qui s'étend vers le haut à partir de la bride annulaire, cette douille de montage surplombant la jupe ovale, une frette d'habillage étant engagée à frottement autour de la douille de montage, cette frette d'habillage entourant à distance radiale la jupe ovale et venant avantageusement en contact avec un plateau annulaire du col.

Avantageusement, la paroi externe ovale peut définir deux barrettes horizontales disposées de manière diamétralement opposée au niveau de parties de faible courbure, chaque barrette horizontale comprenant axialement en-dessous d'elle un évidement d'accrochage et axialement au-dessus d'elle une rampe d'expansion radiale, un épaulement d'accrochage horizontal étant défini au niveau de la jonction de l'évidement d'accrochage et de la barrette horizontale. Par ailleurs, la jupe peut définir deux secteurs de faible courbure disposés de manière diamétralement opposée et formant chacune une saillie d'accrochage interne, une fente horizontale étant formée axialement au-dessus de chaque secteur de faible courbure.

L'esprit de la présente invention réside dans le fait que le col du réservoir présente, en section transversale horizontale, une configuration ovale au niveau de laquelle est réalisé un accrochage de la jupe de l'organe de fixation. Cette configuration ovale est mise à profit pour libérer la bague de fixation de son accrochage par rotation mutuelle. La libération par rotation est permise ou facilitée par la présence de rampes de libération qui vont induire une expansion radiale locale de la jupe.

L'invention sera maintenant plus amplement décrite en référence aux dessins joints, donnant à titre d'exemple non limitatif, un mode de réalisation de l'invention.

Sur les figures :
La figure 1 est une vue en perspective partiellement découpée d'un distributeur selon l'invention, montrant la conception d'un col de réservoir et d'une bague de fixation selon l'invention,
La figure 2 est une vue en perspective éclatée d'une bague de fixation et d'un col selon l'invention, avec un joint de col interposé,
La figure 3 est une vue en perspective à l'état monté de la bague de fixation et du col de la figure 2,
La figure 4 est une vue en perspective à l'envers de la bague de fixation de l'invention,
La figure 5a est une vue en coupe verticale du distributeur de la figure 1, et
La figure 5b est une vue en coupe horizontale le long de la ligne c-c du distributeur de la figure 5a.

Le distributeur de produit fluide représenté sur la figure 1 pour illustrer la présente invention comprend deux parties ou sous-ensembles distincts, à savoir un réservoir de produit fluide R et une tête de distribution T destinée à être montée sur le réservoir pour constituer ensemble le distributeur.

Le réservoir de produit fluide R n'est représenté que partiellement sur les figures. Seul le col 1 et une partie du plateau R1 du réservoir R a été représenté sur les figures. Le col 1 fait saillie axialement vers le haut à partir du plateau S qui forme déjà une partie du corps du réservoir. Le col 1 définit intérieurement une ouverture 10 qui est orienté vers le haut et qui fait communiquer l'intérieur du réservoir avec l'extérieur. L'ouverture 10 est délimitée par un bord supérieur annulaire 131 du col 1.

Extérieurement, le col 1 comprend ou forme une embase ovale 11 qui s'étend vers le haut à partir du plateau R1. Cette embase ovale 11 forme une paroi externe cylindrique ovale 110 présentant une section transversale horizontale de forme globalement ovale. La paroi externe cylindrique ovale 110 présente ainsi deux parties de forte courbure 11a et deux parties de faible courbure 11b. La cylindricité ovale de la paroi externe cylindrique ovale 110 est interrompue par deux évidements d'accrochage 12 qui s'étendent horizontalement en creux. Ces évidements d'accrochage 12 sont formés au niveau des deux parties de faible courbure 11b et sont donc disposés de manière diamétralement opposée. Chaque évidement d'accrochage 12 forme la zone de fond 120, un épaulement d'accrochage horizontal 121 et au moins une rampe de libération 122. L'épaulement d'accrochage horizontal 121 est formé par le bord supérieur de l'évidement 12 qui forme une arête vive favorisant l'accrochage. La rampe de libération 122 est formé par un bord latéral de l'évidement 12, qui rejoint de manière douce la paroi externe cylindrique ovale 110. Il peut y a voir une ou deux rampe(s) de libération par évidement 12. Le bord inférieur de l'évidement 12 peut être situé au niveau ou à proximité du plateau R1.

Au-dessus de chaque évidement 12, la paroi externe ovale 110 définit deux barrettes horizontales 112, qui sont également disposées de manière diamétralement opposée au niveau de parties de faible courbure 11b de l'embase ovale 11. Au-dessus de chaque barrette horizontale 112 est formée une rampe d'expansion radiale 113.

Le col 1 comprend également une cheminée cylindrique circulaire 13 qui s'étend axialement vers le haut à partir de l'embase ovale 11. Ainsi, deux plages planes 114 en forme de croissant de lune font la jonction entre l'embase ovale 11 et la cheminée cylindrique circulaire 13. Ces plages planes 114 présentent une largeur maximale au niveau des parties de forte courbure 11a et se terminent en pointent au niveau des deux parties de faible courbure 11b. Le diamètre extérieur de la cheminée cylindrique circulaire 13 est inférieur à la plus petite dimension de l'embase ovale 11, séparant les deux parties de faible courbure 11b. Les deux rampes d'expansion radiale 113 sont disposées entre les deux plages planes 114 et relient ainsi de manière inclinée la cheminée 13 aux barrettes horizontales de l'embase 11. Cette cheminée cylindrique circulaire 13 est pourvue de deux contreforts 14, qui sont disposés de manière diamétralement opposée au niveau deux parties de forte courbure 11a. Chaque contrefort 14 forme une rampe d'indexation angulaire 141 qui s'étend radialement vers l'extérieur en reliant la cheminée cylindrique circulaire 13 à la paroi externe ovale 11. Les contreforts 14 interrompent les plages planes 114.

Le réservoir R, avec un col 1 ainsi profilé est de préférence réalisé en une matière plastique rigide. Une réalisation en verre ou en métal ne peut cependant pas être exclue.

La tête de distribution T comprend essentiellement deux organes constitutifs, à savoir un organe de distribution P, qui peut être une pompe ou une valve, et une bague de fixation F en prise à la fois avec le col profilé 1 du réservoir et l'organe de distribution P. Un poussoir B peut être monté sur l'organe de distribution P pour l'actionner. On peut aussi imaginer un organe de distribution sans poussoir, par exemple sous la forme d'un applicateur, d'un bouchon ou d'un couvercle de pot.

L'organe de distribution P comprend un corps P1 définissant à une de ses extrémités une entrée pour le produit fluide en provenance du réservoir. Le corps P1 forme une collerette de fixation P2 qui fait saillie radialement vers l'extérieur. L'organe de distribution P comprend également une tige d'actionnement P3 qui fait saillie hors du corps P1 vers le haut et qui est déplaçable axialement en va-et-vient par rapport au corps. Un ressort de rappel sollicite la tige d'actionnement P3 dans sa position la plus étendue hors du corps. La tige d'actionnement P3 définit intérieurement un canal de refoulement pour le produit fluide mis sous pression à l'intérieur du corps P1. Il s'agit là d'une conception tout à fait classique pour une pompe ou une valve dans les domaines de la parfumerie, de la cosmétique ou encore de la pharmacie. Etant donné que la structure interne de l'organe de distribution P n'est pas critique pour la présente invention, elle ne sera pas plus amplement décrite.

Le poussoir B est monté sur l'extrémité libre de la tige d'actionnement P3 de l'organe de distribution P. Le produit fluide issu de la tige d'actionnement P3 est conduit par un canal interne jusqu'à un orifice de distribution O formé par le poussoir. D'autre part, le poussoir comprend une surface d'appui sur laquelle l'utilisateur peut appuyer à l'aide d'un ou de plusieurs doigts pour déplacer le poussoir B axialement en va-et-vient. De cette manière, du produit fluide, sous forme dosée ou non, est distribué à travers l'orifice de distribution O. Là encore, il s'agit d'une conception tout à fait classique pour un distributeur de produit fluide.

La bague de fixation F est avantageusement réalisée dans un matériau plastique peu déformable, permettant de créer des zones relativement déformables, alors que d'autres zones sont plus rigides. La bague F est de préférence réalisée de manière monobloc.

La bague F comprend une jupe 2 qui vient en prise autour du col 1 du réservoir, et plus précisément autour de l'embase ovale 11. La jupe 1 entoure donc la cheminée cylindrique circulaire 13. Tout comme l'embase ovale 11, la jupe 2 est ovale en section horizontale. Elle est globalement cylindrique. La jupe 2 présente ainsi deux secteurs de forte courbure 2a et deux secteurs de faible courbure 2b. Sur sa face interne, la jupe 2 forme deux saillies d'accrochage interne 21 qui viennent se loger dans les évidements d'accrochage 12, juste en-dessous des épaulements d'accrochage horizontaux 121. Pour cela, les saillies d'accrochage interne 21 sont formées au niveau des deux secteurs de faible courbure 2b. Les saillies 21 remplissent partiellement ou totalement les évidements 12. Les saillies 21 peuvent se présenter sous la forme de nervures allongées horizontales, dont les extrémités sont de préférence arrondies ou douces, comme on peut le voir sur les figures 4 et 5b. Ainsi, elles peuvent coopérer en douceur avec les rampes de libération 122 des évidements 12.

La bague de fixation F forme également un logement de réception Fp pour la collerette de fixation P2 et une bride annulaire Fg qui sert à écraser un joint de col G sur le bord supérieur 14 du col 1. On peut remarquer sur les figures que les deux secteurs de faible courbure 2b, où sont formés les saillies 21, sont séparés de la bride annulaire Fg par des fentes horizontales 22 pour conférer une capacité de déformation radiale accrue aux deux secteurs de faible courbure 2b.

La bague de fixation F comprend ou forme également une douille de montage Ff cylindrique circulaire qui s'étend vers le haut à partir de la bride annulaire Fg, cette douille de montage Ff surplombant la jupe ovale 2. Il est envisageable que la paroi externe de la jupe 2 affleure la paroi externe de la douille Ff au niveau de ses deux secteurs de forte courbure 2a, comme on peut le voir sur la figure 4. Une frette d'habillage 3 peut être engagée à frottement autour de la douille de montage Ff, de sorte que cette frette 3 entoure à distance radiale la jupe ovale 2 et vient avantageusement en contact avec un plateau annulaire R1. Le but de la frette 3 est purement esthétique en relation avec la bague F.

Nous allons maintenant décrire de quelle manière la bague de fixation F, et plus précisément sa jupe 2, coopère avec le col 1 au cours d'une opération de montage.

La tête de distribution T est amenée sur le col 1 avec ou sans orientation angulaire préalable : elle peut tout simplement être déposée par gravité sur le col 1. Sans orientation angulaire, il est peu probable que les secteurs de forte courbure 2a et les secteurs de faible courbure 2b de la jupe ovale 2 soient respectivement en concordance avec les parties de forte courbure 11a et les parties de faible courbure 11b de l'embase ovale 11. Peu importe, puisque les deux rampes d'indexation angulaire 141 vont faire tourner automatiquement la jupe ovale 2 jusqu'à l'alignement des axes des ovales. La jupe 2 va ainsi pouvoir atteindre une position intermédiaire de montage sans exercer aucune contrainte sur la tête de distribution : seule la gravité a agi, en coopération avec les deux rampes 141.

Une poussée axiale sur la tête de distribution T permet de contraindre les saillies d'accrochage 21 sur les rampes d'expansion radiale 113, ce qui a pour effet de déformer élastiquement la jupe 2 radialement vers d'extérieur, jusqu'à ce qu'elle passe sur les barrettes 112, au-delà desquelles elle peut se détendre élastiquement sous les épaulements d'accrochage 121 dans les évidements 12. La position finale de montage est alors atteinte. La tenue en traction axiale est uniquement assurée par l'encliquetage des saillies d'accrochage 21 sous les épaulements d'accrochage 121.

Il est à noter que la frette 3 peut être engagée autour de la jupe 2 avant le montage de la tête T sur le col, étant donné que les pattes d'accrochage 21 peuvent se déformer radialement vers l'extérieur, puisqu'elles sont positionnées de manière décalée vers l'intérieur, laissant ainsi un espace de débattement radial entre les pattes d'accrochage 21 et la frette 3.

Nous allons maintenant décrire de quelle manière la bague de fixation F, et plus précisément sa jupe 2, coopère avec le col profilé 1 au cours d'une opération de démontage à partir de la position finale de montage.

Alors que le réservoir est maintenu fixement, un couple suffisant exercé sur la frette 3 va entrainer la bague F en rotation par rapport au col 1. Cette rotation relative a pour effet de contraindre les bords latéraux des saillies d'accrochage 21 sur les rampes de libération 122 des évidements 12. Les saillies d'accrochage 21 vont se déformer élastiquement radialement vers d'extérieur, jusqu'à ce qu'elles parviennent sur la paroi externe ovale 110 de l'embase ovale 11. Dès ce moment, les saillies d'accrochage 211 sont libérées d'en-dessous les épaulements d'accrochage 121 et la tête de distribution T peut être séparée du col par traction axiale.

Il est à noter que la tête de distribution T peut aisément être remontée sur le col 1, après démontage, par un utilisateur sans aucune difficulté, car l'opération de remontage est identique à celle de montage.

D'un point de vue fonctionnel, la forme ovale de l'embase 11 et de la jupe permet d'imposer une orientation angulaire relative, qui assure l'engagement des saillies 21 dans les évidements 12. Elle permet aussi de déformer élastiquement la jupe 2 pour libérer les saillies 21 d'en-dessous des épaulements 121.

Les trois fonctions d'accrochage, de déformation élastique et de libération sont essentielles, alors que la fonction d'orientation angulaire assurées par les rampes 141 est optionnelle.

## Revendications

1. Distributeur de produit fluide comprenant :
- un réservoir de produit fluide (R) pourvu d'un col (1) définissant intérieurement une ouverture axiale (10) orientée vers le haut et communiquant avec l'intérieur du réservoir (R), le col (1) définissant extérieurement au moins un épaulement d'accrochage horizontal (121) orienté vers le bas,
- une tête de distribution (T) montée axialement sur le col (1) du réservoir (R), la tête (T) comprenant un organe de distribution (P), tel qu'une pompe ou une valve, et une bague de fixation (F) en prise à la fois avec le col (1) du réservoir (R) et l'organe de distribution (P), la bague de fixation (F) comprenant une jupe (2) comprenant au moins une saillie d'accrochage interne (21) qui vient se loger en-dessous dudit au moins un épaulement d'accrochage horizontal (121),
**caractérisé en ce que** ledit au moins un épaulement d'accrochage horizontal (121) est formé au niveau d'une embase ovale (11) du col (1) qui forme une paroi externe ovale (110) présentant une section transversale horizontale de forme globalement ovale, hormis au niveau dudit au moins un épaulement d'accrochage horizontal (121).

2. Distributeur selon la revendication 1, dans lequel ladite au moins une saillie d'accrochage interne (21) est formée au niveau d'une jupe (2) du col (1) qui présente une section transversale horizontale de forme globalement ovale, de manière à ce que la jupe (2) entoure sensiblement sans jeu l'embase ovale (11) du col avec ladite au moins une saillie d'accrochage interne (21) en prise sous ledit au moins un épaulement d'accrochage horizontal (121).

3. Distributeur selon la revendication 1 ou 2, dans lequel l'embase ovale (11) forme au moins une rampe de libération (122), la saillie d'accrochage (21), initialement en prise d'accrochage en-dessous de l'épaulement d'accrochage horizontal (121), étant contrainte radialement vers l'extérieur sur la rampe de libération (122) par rotation de la jupe (2) autour de l'embase ovale (11) du col (1), libérant ainsi la saillie d'accrochage (21) de sa prise d'accrochage d'en-dessous de l'épaulement d'accrochage (121).

4. Distributeur selon la revendication 3, dans lequel la rampe de libération (122) relie deux zones de col qui sont décalées radialement et situées axialement au même niveau, à savoir une zone de fond (123) située axialement en-dessous dudit au moins un épaulement d'accrochage horizontal (121) et la paroi externe ovale (110).

5. Distributeur selon la revendication 3 ou 4, dans lequel l'embase ovale (11) forme au moins un évidement d'accrochage (12) qui s'étend en creux à partir de la paroi externe ovale (110), cet évidement d'accrochage (12) formant épaulement d'accrochage horizontal (121), la zone de fond (123) et au moins une rampe de libération (122).

6. Distributeur selon l'une quelconque des revendications précédentes, dans lequel l'embase ovale (11) définit deux parties de forte courbure (11a) et deux parties de faible courbure (11b), et la jupe (2) définit deux secteurs de forte courbure (2a) et deux secteurs de faible courbure (2b), ledit au moins un épaulement d'accrochage horizontal (121) étant situé au niveau d'au moins une partie de faible courbure (11b), et ladite au moins une saillie d'accrochage interne (21) étant située au niveau d'au moins un secteur de faible courbure (11b).

7. Distributeur selon l'une quelconque des revendications précédentes, dans lequel l'embase ovale (11) forme au moins une rampe d'expansion radiale (113) située axialement au-dessus dudit au moins un épaulement d'accrochage horizontal (121) pour déformer élastiquement la jupe (2) afin que ladite au moins une saillie d'accrochage interne (21) puisse s'engager par détente élastique en-dessous dudit au moins un épaulement d'accrochage horizontal (121).

8. Distributeur selon l'une quelconque des revendications précédentes, dans lequel le col (1) comprend une cheminée cylindrique circulaire (13) qui s'étend axialement vers le haut à partir de l'embase ovale (11), cette cheminée cylindrique circulaire (13) étant pourvue de deux contreforts (14) disposés de manière diamétralement opposée, chaque contrefort formant une rampe d'indexation angulaire (141) qui s'étend radialement vers l'extérieur en reliant la cheminée cylindrique circulaire (13) à la paroi externe ovale (11).

9. Distributeur selon l'une quelconque des revendications précédentes, dans lequel la bague de fixation (F) comprend une bride annulaire (Fg) à partir de laquelle la jupe (2) s'étend vers le bas, la jupe (2) définissant deux secteurs de forte courbure (2a) et deux secteurs de faible courbure (2b), les deux secteurs de faible courbure (2b) étant séparés de la bride annulaire (Fg) par des fentes horizontales (22) pour conférer une capacité de déformation radiale aux deux secteurs de faible courbure (2b).

10. Distributeur selon l'une quelconque des revendications précédentes, dans lequel la bague de fixation (F) comprend une douille de montage (Ff) cylindrique circulaire qui s'étend vers le haut à partir de la bride annulaire (Fg), cette douille de montage (Fg) surplombant la jupe (2), une frette d'habillage (3) étant engagée à frottement autour de la douille de montage (Ff), cette frette d'habillage (3) entourant à distance radiale la jupe (2) et venant avantageusement en contact avec un plateau annulaire (R1).

11. Distributeur selon l'une quelconque des revendications précédentes, dans lequel :
- la paroi externe ovale (110) définit deux barrettes horizontales (112) disposées de manière diamétralement opposée au niveau de parties de faible courbure (11b), chaque barrette horizontale (112) comprenant axialement en-dessous d'elle un évidement d'accrochage (12) et axialement au-dessus d'elle une rampe d'expansion radiale (113), un épaulement d'accrochage horizontal (121) étant défini au niveau de la jonction de l'évidement d'accrochage (12) et de la barrette horizontale (112),
- la jupe (2) définit deux secteurs de faible courbure (2b) disposés de manière diamétralement opposée et formant chacune une saillie d'accrochage interne (21), une fente horizontale (22) étant formée axialement au-dessus de chaque secteur de faible courbure (2b).

## Patentansprüche

1. Spender für ein flüssiges Produkt, folgendes umfassend:
- einen Vorratsbehälter (R) für ein flüssiges Produkt, der mit einem Hals (1) versehen ist, welcher an der Innenseite eine nach oben gerichtete und mit dem Inneren des Vorratsbehälters (R) in Verbindung stehende axiale Öffnung (10) ausbildet, wobei der Hals (1) an der Außenseite mindestens eine nach unten gerichtete horizontale Rastschulter (121) ausbildet,
- einen Abgabekopf (T), der axial auf dem Hals (1) des Vorratsbehälters (R) angebracht ist, wobei der Kopf (T) ein Abgabeorgan (P), beispielsweise eine Pumpe oder ein Ventil, und einen Befestigungsring (F) umfasst, der sowohl mit dem Hals (1) des Vorratsbehälters (R) als auch mit dem Abgabeorgan (P) in Eingriff steht, wobei der Befestigungsring (F) eine Schürze (2) mit mindestens einer inneren Rastnase (21) umfasst, die unterhalb der mindestens einen horizontalen Rastschulter (121) zu liegen kommt,
**dadurch gekennzeichnet, dass** die mindestens eine horizontale Rastschulter (121) an einem ovalen Ansatz (11) des Halses (1) ausgebildet ist, der eine ovale Außenwand (110) mit einem horizontalen Querschnitt von insgesamt ovaler Form bildet, abgesehen von der mindestens einen horizontalen Rastschulter (121).

2. Spender nach Anspruch 1, bei dem die mindestens eine innere Rastnase (21) an einer Schürze (2) des Halses (1) ausgebildet ist, die einen horizontalen Querschnitt von insgesamt ovaler Form aufweist, sodass die Schürze (2) den ovalen Ansatz (11) des Halses mit der mindestens einen unter die mindestens eine horizontale Rastschulter (121) greifende innere Rastnase (21) im Wesentlichen spielfrei umgibt.

3. Spender nach Anspruch 1 oder 2, bei dem der ovale Ansatz (11) mindestens eine Freigaberampe (122) bildet, wobei die zunächst unter die horizontale Rastschulter (121) greifende Rastnase (21), durch Drehen der Schürze (2) um den ovalen Ansatz (11) des Halses (1) radial nach außen auf die Freigaberampe (122) gedrückt wird, wodurch die Rastnase (21) aus ihrem Eingriff unterhalb der Rastschulter (121) gelöst wird.

4. Spender nach Anspruch 3, bei dem die Freigaberampe (122) zwei Halsbereiche miteinander verbindet, die radial zueinander versetzt und axial auf gleicher Höhe liegen, nämlich einen Bodenbereich (123), der axial unterhalb der mindestens einen horizontalen Rastschulter (121) liegt, und die ovale Außenwand (110).

5. Spender nach Anspruch 3 oder 4, bei dem der ovale Ansatz (11) mindestens eine Rastaussparung (12) bildet, die von der ovalen Außenwand (110) weg vertieft verläuft, wobei diese Rastaussparung (12) die horizontale Rastschulter (121), den Bodenbereich (123) und mindestens eine Freigaberampe (122) bildet.

6. Spender nach einem der vorhergehenden Ansprüche, bei dem der ovale Ansatz (11) zwei stark gekrümmte Teile (11a) und zwei schwach gekrümmte Teile (11b) definiert, und die Schürze (2) zwei stark gekrümmte Abschnitte (2a) und zwei schwach gekrümmte Abschnitte (2b) definiert, wobei die mindestens eine horizontale Rastschulter (121) an mindestens einem schwach gekrümmten Teil (11b) angeordnet ist und die mindestens eine innere Rastnase (21) an mindestens einem schwach gekrümmten Teil (11b) angeordnet ist.

7. Spender nach einem der vorhergehenden Ansprüche, bei dem der ovale Ansatz (11) mindestens eine radiale Ausdehnungsrampe (113) bildet, die axial über der mindestens einen horizontalen Rastschulter (121) liegt, um die Schürze (2) elastisch zu verformen, sodass die mindestens eine innere Rastnase (21) durch elastische Dehnung unter der mindestens einen horizontalen Rastschulter (121) einrasten kann.

8. Spender nach einem der vorhergehenden Ansprüche, bei dem der Hals (1) einen kreiszylindrischen Schacht (13) aufweist, der von dem ovalen Ansatz (11) axial nach oben verläuft, wobei der kreiszylindrische Schacht (13) mit zwei diametral entgegengesetzt angeordneten Gegenstreben (14) versehen ist, wobei jede Gegenstrebe eine Winkelindexierungsrampe (141) ausbildet, die radial nach außen verläuft und den kreiszylindrischen Schacht (13) mit der ovalen Außenwand (11) verbindet.

9. Spender nach einem der vorhergehenden Ansprüche, bei dem der Befestigungsring (F) einen Ringflansch (Fg) umfasst, von dem aus die Schürze (2) nach unten verläuft, wobei die Schürze (2) zwei stark gekrümmte Abschnitte (2a) und zwei schwach gekrümmte Abschnitte (2b) definiert, wobei die beiden schwach gekrümmten Abschnitte (2b) durch horizontale Schlitze (22) von dem Ringflansch (Fg) getrennt sind, um den beiden schwach gekrümmten Abschnitten (2b) eine radiale Verformbarkeit zu verleihen.

10. Spender nach einem der vorhergehenden Ansprüche, bei dem der Befestigungsring (F) eine kreiszylindrische Montagehülse (Ff) aufweist, die von dem Ringflansch (Fg) nach oben verläuft, wobei die Montagehülse (Fg) über die Schürze (2) hinaus ragt, wobei eine Abdeckungsmanschette (3) um die Montagehülse (Ff) herum in Reibeingrifft steht, wobei die Abdeckungsmanschette (3) die Schürze (2) in radialem Abstand umgibt und vorteilhafterweise mit einer Ringplatte (R1) in Kontakt kommt.

11. Spender nach einem der vorhergehenden Ansprüche, bei dem:
- bei der ovalen Außenwand (110) zwei horizontale Stege (112) ausgebildet sind, die diametral einander gegenüberliegend an schwach gekrümmtem Teilen (11b) angeordnet sind, wobei jeder horizontale Steg (112) axial unter sich eine Rastaussparung (12) und axial über sich eine radiale Ausdehnungsrampe (113) umfasst, wobei eine horizontale Rastschulter (121) an der Verbindungsstelle der Rastaussparung (12) mit dem horizontalen Steg (112) ausgebildet ist,
- bei der Schürze (2) zwei schwach gekrümmte Abschnitte (2b) ausgebildet sind, die diametral einander gegenüberliegend angeordnet sind und jeweils eine innere Rastnase (21) bilden, wobei ein horizontaler Schlitz (22) axial über jedem schwach gekrümmten Abschnitt (2b) gebildet ist.

## Claims

1. Fluid product dispenser comprising:
- a fluid product reservoir (R) having a neck (1) internally defining an axial opening (10) oriented upward and communicating with the inside of the reservoir (R), the neck (1) externally defining at least one horizontal latching shoulder (121) oriented downward,
- a dispensing head (T) mounted axially on the neck (1) of the reservoir (R), the head (T) comprising a dispensing member (P), such as a pump or a valve, and a fastening ring (F) engaging both the neck (1) of the reservoir (R) and the dispensing member (P), the fastening ring (F) comprising a skirt (2) comprising at least one internal latching projection (21) which is received below said at least one horizontal latching shoulder (121),
- **characterised in that** said at least one horizontal latching shoulder (121) is formed at an oval base (11) of the neck (1) which forms an oval outer wall (110) with a horizontal cross-section of generally oval shape, except at said at least one horizontal latching shoulder (121).

2. Dispenser according to claim 1, wherein said at least one internal latching projection (21) is formed at a skirt (2) of the neck (1) which has a horizontal cross-section of generally oval shape, such that the skirt (2) substantially surrounds, without gap, the oval base (11) of the neck with said at least one internal latching projection (21) engaged below said at least one horizontal latching shoulder (121).

3. Dispenser according to claim 1 or 2, wherein the oval base (11) forms at least one release ramp (122), the latching projection (21), initially in latching engagement below the horizontal latching shoulder (121), being radially constrained outward on the release ramp (122) by rotation of the skirt (2) around the oval base (11) of the neck (1), thus releasing the latching projection (21) from its latching engagement from below the latching shoulder (121).

4. Dispenser according to claim 3, wherein the release ramp (122) connects two neck zones which are radially offset and located axially at the same level, namely a bottom zone (123) located axially below said at least one horizontal latching shoulder (121) and the oval outer wall (110).

5. Dispenser according to claim 3 or 4, wherein the oval base (11) forms at least one latching recess (12) which extends into the cavity from the oval outer wall (110), this latching recess (12) forming horizontal latching shoulder (123), the bottom zone (123) and at least one release ramp (122).

6. Dispenser according to any one of the preceding claims, wherein the oval base (11) defines two high curvature parts (11a) and two low curvature parts (11b), and the skirt (2) defines two high curvature sectors (2a) and two low curvature sectors (2b), said at least one horizontal latching shoulder (121) being located at at least one low curvature part (11b), and said at least one internal latching projection (21) being located at at least one low curvature sector (11b).

7. Dispenser according to any one of the preceding claims, wherein the oval base (11) forms at least one radial expansion ramp (113) located axially above said at least one horizontal latching shoulder (121) to elastically deform the skirt (2) such that said at least one internal latching projection (21) can be engaged by elastic loosening below said at least one horizontal latching shoulder (121).

8. Dispenser according to any one of the preceding claims, wherein the neck (1) comprises a circular cylindrical funnel (13) which extends axially upward from the oval base (11), this circular cylindrical funnel (13) having two supports (14) disposed diametrically opposite, each support forming an angular indexing ramp (141) which extends radially outward by connecting the circular cylindrical funnel (13) to the oval outer wall (11).

9. Dispenser according to any one of the preceding claims, wherein the fastening ring (F) comprises an annular flange (Fg) from which the skirt (2) extends downward, the skirt (2) defining two high curvature sectors (2a) and two low curvature sectors (2b), the two low curvature sectors (2b) being separated from the annular flange (Fg) by horizontal slots (22) to confer a radial deformation capacity to the two low curvature sectors (2b).

10. Dispenser according to any one of the preceding claims, wherein the fastening ring (F) comprises a circular cylindrical mounting socket (Ff) which extends upward from the annular flange (Fg), this mounting socket (Fg) overhanging the skirt (2), a trim band (3) being engaged with friction around the mounting socket (Ff), this trim band (3) surrounding, at a radial distance, the skirt (2) and advantageously coming into contact with an annular plate (R1).

11. Dispenser according to any one of the preceding claims, wherein:
- the oval outer wall (110) defines two horizontal bars (112) disposed diametrically opposite the low curvature parts (11b), each horizontal bar (112) comprising axially below it, a latching recess (12) and axially above it, a radial expansion ramp (113), a horizontal latching shoulder (121) being defined at the junction of the latching recess (12) and of the horizontal bar (112),
- the skirt (2) defines two low curvature sectors (2b) disposed diametrically opposite and each forming an internal latching projection (21), a horizontal slot (22) being formed axially above each low curvature sector (2b).
